# FASCICULE DE BREVET EUROPEEN

(11) **EP 0 240 389 B1**
(45) Date de publication et mention de la délivrance du brevet: **28.11.1990**
(21) Numéro de dépôt: 87400469.0
(22) Date de dépôt: 04.03.1987
(51) Int. Cl.: A47C 1/032

(54) **Siège articulé**
Verstellbarer Stuhl
Adjustable chair

(30) Priorité: 05.03.1986 FR 8603072
(43) Date de publication de la demande: 07.10.1987
(73) Titulaire: EUROSIT, F-58008 Nevers (FR)
(72) Inventeur: Gaymard, Jean Pierre, F-18150 La Guerche (FR)
(74) Mandataire: CABINET BONNET-THIRION

(56) Documents cités:
- DE-A- 2 541 333
- DE-A- 3 415 555
- DE-U- 8 529 359
- GB-A- 2 054 367
- GB-A- 2 060 141

## Description

L'invention se rapporte à un siège articulé pour passer d'une position de travail ou position avant à une position de relaxation ou position arrière obtenue par basculement du dossier, et inversement.

L'invention se rapporte plus particulièrement à des moyens d'articulation modifiant les positions de l'assise et du dossier suivant une succession de positions, pendant le basculement, correspondant sensiblement aux déformations naturelles de la colonne vertébrale de l'utilisateur.

On connaît des sièges articulés susceptibles de se déformer pour passer d'une position redressée correspondant à une position de travail pour l'utilisateur à une position basculée vers l'arrière permettant une certaine relaxation.

A ce titre, le brevet allemand N_{°} 3 415 555 décrit un système dans lequel la déformation des éléments d'assise et de dossier est opérée par deux parallélogrammes déformables formant en même temps les accoudoirs du siège. Ce principe n'est donc utilisable que pour un siège muni d'accoudoirs.

D'autre part, le document N_{°} G 8 529 359 décrit un système dans lequel le dossier est partagé en plusieurs parties mais la cinématique de basculement de ce siège, qui fait aussi appel aux accoudoirs, ne permet pas de soutenir efficacement la région lombaire en position basculée avant.

L'invention concerne un système différent dans lequel la déformation du siège au cours d'un basculement se rapproche encore davantage des déformations naturelles de la colonne vertébrale et dans lequel les mouvements ne sont plus contrôlés par les déformations des accoudoirs (ce principe n'étant pas applicable pour obtenir une déformation progressive optimale pendant le basculement).

L'invention propose donc à la fois d'optimiser la déformation du siège pendant le basculement et de proposer un siège éventuellement dépourvu d'accoudoirs.

Plus précisément, l'invention concerne donc un siège articulé comportant:
- un piètement comportant une embase,
- une assise articulée au voisinage de son bord antérieur à ladite embase,
- un dossier constitué de plusieurs bandeaux agencés à des niveaux différents, le bandeau inférieur étant relié de façon articulée à l'arrière de l'assise,
- une armature dorsale montée par articulation à ladite embase,
- un mécanisme de longueur variable articulé entre ladite embase, vers l'avant de celle-ci et ladite armature en un point d'ancrage situé à une distance prédéterminée de ladite articulation de façon que ladite armature dorsale forme un levier d'actionnement dudit mécanisme de longueur variable, caractérisé en ce que ladite armature dorsale a un profil courbe et que l'un desdits bandeaux se situant sensiblement au niveau de la région lombaire de l'utilisateur est articulé au voisinage de son bord supérieur à ladite armature dorsale ou à un bandeau voisin supérieur lui-même fixé à cette armature dorsale et en ce que le bandeau inférieur dudit dossier est articulé à ladite assise, au voisinage de son bord inférieur, par un moyen formant une articulation.

Dans la définition qui précède, les adjectifs avant, arrière, supérieur, inférieur, etc... sont à considérer par rapport à l'utilisateur lui-même en place sur le siège.

Selon un mode de réalisation préféré, l'armature dorsale courbe est redressée vers le haut et la hauteur totale des bandeaux du dossier est telle que le profil du dossier évolue d'une certaine convexité à une droite ou une certaine concavité, au moins dans la zone correspondant à la région lombaire de l'utilisateur, lorsque ladite armature dorsale passe d'une position basculée avant à une position basculée arrière. De plus, le dernier bandeau ou bandeau supérieur peut être fixé à l'armature dorsale, auquel cas l'avant-dernier bandeau est articulé audit dernier bandeau ou au contraire ce dernier bandeau peut être monté sur l'armature dorsale par l'intermédiaire d'un agencement à positionnement réglable en hauteur (par exemple des glissières blocables, des crémaillères ou analogues) et dans ce cas l'avant-dernier bandeau est directement articulé à l'armature dorsale.

L'invention sera mieux comprise et d'autres avantages de celle-ci apparaîtront plus clairement à la lumière de la description qui va suivre de plusieurs modes de réalisation possibles d'un siège articulé conforme à son principe, donnée uniquement à titre d'exemple et faite en référence aux dessins annexés dans lesquels:
- la figure 1 est une coupe partielle en élévation d'un siège conforme à l'invention représenté en position de travail;
- la figure 2 est une vue analogue à la figure 1, dans laquelle le même siège est représenté en position de relaxation;
- la figure 3 est une vue partielle illustrant une variante du siège représenté sur les figures 1 et 2;
- la figure 4 est une vue de détail partiellement en coupe illustrant le mécanisme de longueur variable utilisé dans les sièges des figures 1 à 3; et
- la figure 5 illustre schématiquement une variante possible du mécanisme d'articulation.

En se reportant plus particulièrement aux figures 1 et 2, on a reprsenté un siège articulé 11 comportant un piètement 12, ici un piètement tournant à structure télescopique, ainsi qu'une assise 14 et un dossier 16. Ce dernier est constitué de plusieurs bandeaux agencés sensiblement horizontalement à des niveaux différents de façon à définir une surface déformable. Dans l'exemple représenté, le dossier comporte deux bandeaux 16a, 16b. Le bandeau inférieur 16a est relié de façon articulée à l'arrière de l'assise 14 par une articulation souple horizontale 18. L'assise 14 est elle-même constituée de deux parties, respectivement une partie large 14a formant l'avant de celle-ci et une partie étroite 14b articulée par son bord antérieur au bord postérieur de ladite partie large et par son bord postérieur au bandeau inférieur dudit dossier, grâce à l'articulation souple 18 mentionnée ci-dessus. Les parties large 14a et étroite 14b de l'assise sont reliées l'une à l'autre par une articulation souple horizontale 20 semblable à l'articulationl 8. Les bandeaux 16a et 16b sont également reliés par une articulation souple horizontale 22 de même type. Plus particulièrement, les faces arrière des parties large 14a et étroite 14b de l'assise et des bandeaux 16a. et 16b du dossier sont définies dans un même panneau de matière plastique moulée comportant des zones amincies pliables sensiblement parallèles, constituant lesdites articulations souples 18, 20 et 22 en définissant des sortes de charnières. La face opposée de ce panneau est garnie de coussins s'étendant sensiblement parallèlement les uns aux autres entre ces articulations souples formant charnières. Le piètement 12 comporte une embase 24 à sa partie supérieure. Cette embase en forme de plaque légèrement inclinée par rapport à l'horizontale s'étend sous la plus grande partie de l'assise 14. Une armature dorsale 26, rigide, est articulée à l'embase 24 au moyen d'un arbre horizontal 28 monté à l'arrière de ladite embase. La partie large 14a de l'assise 14 est articulée au voisinage de son bord antérieur à la même embase 24, à l'avant de celle-ci, au moyen d'un arbre horizontal 30. L'armature dorsale 26 se compose ici de deux montants métalliques 26a espacés et maintenus parallèlement l'un à l'autre par une structure d'entretoisement 32, rigide. Chaque montant 26a est articulé à l'embase 24, au voisinage d'une extrémité de l'arbre 28. De plus, au moins un mécanisme de longueur variable 34 est articulé entre l'embase 24 vers l'avant de celle-ci et l'armature dorsale 26 à une distance prédéterminée d de l'articulation de cette dernière avec l'embase 24. Autrement dit, le point d'ancrage de l'articulation 36 du mécanisme 34 à l'armature dorsale 26 est à une distance d de l'arbre 28. Ce point d'ancrage est disposé de sorte que l'armature dorsale 26 puisse jouer le rôle d'un levier sollicitant le mécanisme de longueur variable 34 lorsqu'il pivote par rapport à l'embase 24. Selon l'exemple, l'arbre 28 d'une part, et le point d'ancrage 36 d'autre part, sont choisis de telle façon que l'armature dorsale 26 sollicite le mécanisme de longueur variable 34 dans un sens tendant à réduire la longueur de ce dernier lorsque l'armature dorsale bascule vers l'arrière. En outre, le siège comporte deux mécanismes de longueur variable 34, agencés en parallèle et respectivement articulés entre chacun des montants 26a et l'embase 24, plus particulièrement à chaque extrémité de l'arbre 30.

Comme cela ressort clairement des dessins, l'armature dorsale 26 a un profil courbe et est approximativement redressée vers le haut tandis que la hauteur totale des bandeaux du dossier 16 est telle que le profil de ce dernier évolue d'une convexité, notamment dans la zone correspondant à la région lombaire de l'utilisateur (jonction entre les bandeaux 16a et 16b, figure 1) a une droite ou concavité (figure 2) lorsque l'armature dorsale 26 passe d'une position basculée avant à une position basculée arrière.

En outre une liaison mécanique 38, constituée ici d'une simple biellette, est montée de façon articulée entre un point d'ancrage 40 de l'assise 14, situé au voisinage de la jonction entre les deux parties d'assise 14a et 14b (c'est-à-dire la "charnière" 20) et un point d'ancrage 42 de l'armature dorsale 26 placé à un endroit tel qu'une force transmise à ladite armature via la liaison mécanique 38 par l'enfoncement de l'assise sous le poids de l'utilisateur y engendre un couple tendant à faire basculer ladite armature dorsale 26 vers l'arrière.

On peut prévoir une seule biellette 38 située sous la partie médiane de l'assise et articulée à un arbre transversal lié à l'armature dorsale, cet arbre constituant le point d'ancrage articulé 42. On peut aussi prévoir deux biellettes disposées de chaque côté du siège, sensiblement dans le même plan que les montants 26a et articulées respectivement directement à ceux-ci.

Dans ce mode de réalisation, on peut également prévoir un moyen élastique 46, de préférence de raideur réglable, intercalé entre l'assise 14 et l'embase 24. Selon l'exemple, ce moyen élastique est placé entre la partie large 14a, à l'arrière de celle-ci, et l'arbre 28.

On va maintenant décrire plus en détail le mécanisme de longueur variable 34 en référence à la figure 4.

Il s'agit ici, d'un dispositif élastique blocable formant bras de longueur réglable et essentiellement constitué de l'assemblage, bout à bout, d'un ressort pneumatique 112 (ou un ressort hydro-pneumatique) connu en soi et d'un corps creux 113 cylindrique abritant des moyens élastiques comme par exemple un ressort hélicoïdal 114 travaillant en compression et un équipage mobile 115 se déplaçant à l'intérieur du corps creux 113, l'équipage mobile étant monté à une extrémité dudit ressort pneumatique, ce dernier étant en forme générale de vérin. L'ensemble est monté avec articulation entre les deux arbres 30 et 36.

Le ressort pneumatique 112 en forme de vérin, du type à une seule tige 121 comporte classiquement un corps de vérin 120 abritant un piston 122 solidaire de l'extrémité interne de la tige de vérin 121. Cette dernière fait saillie axialement du corps dudit vérin. Le coulissement du piston 122 à l'intérieur du corps de vérin 120 est rendu étanche par un joint annulaire 122a. Le piston partage l'intérieur du corps de vérin en deux chambres 123 et 124. La chambre 123 abrite la tige de vérin 121. Une valve 125 est agencée dans le piston. Elle se compose essentiellement d'un clapet 126 en appui contre un siège annulaire étanche 127. Le clapet 125 est solidaire d'une tige d'actionnement 130 de ladite valve, logée dans un alésage axial de la tige de vérin 121 et faisant saillie à l'extrémité de celle-ci. Lorsque le clapet est ouvert, le fluide (ici de l'air), emprisonné dans le ressort pneumatique, peut passer d'une chambre à l'autre suivant le sens de la sollicitation appliquée axialement au mécanisme. Le passage de fluide s'effectue d'une part, le long de ladite tige d'actionnement dans l'alésage qui l'abrite et, d'autre part, au travers d'un orifice 133 de faible section prédéterminée, opposant une résistance notable à l'écoulement du fluide passant d'une chambre à l'autre, d'où il résulte une vitesse limitée de la variation de longueur du mécanisme, dont l'intérêt sera expliqué plus loin.

La tige de vérin 121 est fixée à l'équipage mobile 115 tandis que les moyens élastiques (c'est-à-dire ici le ressort 114) sont comprimés entre une paroi de fond dudit corps creux 113 et une extrémité de l'équipage mobile 115. En outre, ce dernier est limité dans sa course axiale, à l'intérieur du corps creux 113 par des moyens de butée 135 tandis que la tige de manoeuvre 30 débouche dans une cavité 137 définie dans l'équipage mobile. Une butée fixe placée en regard de l'extrémité 130a de la tige 130 est agencée dans la cavité 137. Selon l'exemple, les moyens de butée 135 sont combinés à la butée fixe agencée dans la cavité 137. Pour cela lesdits moyens de butée comportent une tige transversale 135a montée diamétralement dans le corps creux cylindrique 113 et cette tige 13E_{L}a traverse la cavité 137 qui a la forme d'un trou oblong s'étendant diamétralement dans l'équipage mobile 115, cylindrique. La forme et les dimensions de la tige transversale 135a et du trou oblong définissent la course axiale de l'équipage mobile 115. Par conséquent, la tige transversale 135a constitue aussi la butée fixe précitée placée en regard de l'extrémité 130a de la tige de manoeuvre 130. Par ailleurs, la tige transversale 135a, cylindrique, est montée tourillonnante dans le corps creux. Elle est immobilisée en translation par deux circlips 139 montés dans des gorges annulaires pratiquées à sa surface externe et prenant appui contre des épaulements 140 définis à l'extérieur du corps creux 113.

La tige 135a comporte aussi un prolongement de manoeuvre 141 faisant saillie extérieurement au corps creux 113 de façon à pouvoir être relié à un volant, bouton de commande ou analogue (non représenté). A l'intérieur de la cavité 137, la tige transversale 135a comporte une creusure latérale 143 dont la profondeur est suffisante pour désolidariser l'extrémité 130a de la tige transversale 135a formant butée, pour toute position de l'équipage mobile 115 et lorsque ladite tige transversale est dans une position telle que la creusure 143 se trouve placée en regard de ladite extrémité 130a. Le positionnement latéral de la creusure est stabilisé par les circlips 139. Ainsi, se trouve défini, de façon simple, un agencement permettant un blocage total du dispositif, commandé manuellement par rotation de la tige 135a. Le trou oblong définissant la cavité 137 a sa plus grande largeur disposée dans le sens de sollicitation du ressort 114 et sa plus petite largeur, perpendiculaire, correspond au diamètre de la tige 135a. La différence entre la grande largeur du trou oblong et le diamètre de la tige est au moins égale à la course nécessaire au déclenchement de la valve 125.

Le fonctionnement -lorsque l'empreinte 143 n'est pas en regard de l'extrémité 130a de la tige de manoeuvre- est le suivant:
La longueur et la force du ressort 114 sont suffisantes pour plaquer l'équipage mobile 115 contre la tige transversale 135a. Si l'utilisateur exerce une force sur le dossier 16, c'est-à-dire dans un sens tendant à réduire la distance entre les deux axes 30 et 36, cette force se traduit en premier lieu par une compression supplémentaire du ressort 114 sous l'effet du déplacement de l'équipage mobile 115, le ressort pneumatique 112 restant, dans un premier temps, rigide ou sensiblement rigide. Si la force exercée sur le dossier dépasse un certain seuil, le déplacement de l'équipage mobile est suffisant pour provoquer l'actionnement de la tige de manoeuvre 130 et donc l'ouverture de la valve 125. Le déblocage du ressort pneumatique 112 s'opère donc sans manoeuvre particulière de l'utilisateur puisqu'il lui suffit de repousser le dossier avec le dos. La force nécessaire au déclenchement est directement fonction de la puissance du ressort 114. La précontrainte de ce ressort pourrait d'ailleurs facilement être rendue réglable, par exemple en prévoyant une paroi mobile à positionnement réglable entre la paroi de fond du corps creux 113 et l'extrémité correspondante du ressort 114. Cet agencement, non représenté, permettrait de faire varier le seuil de déclenchement du ressort pneumatique 112, au gré de l'utilisateur.

A partir de l'ouverture de la valve 125, la poursuite du mouvement, c'est-à-dire le basculement du dossier 16, se fait automatiquement par déplacement du piston 132 à l'intérieur du corps de vérin 120, moyennant un effort de manoeuvre modéré et avec une vitesse limitée déterminée par la restriction d'écoulement définie par l'orifice 133. Le choix de cette vitesse de déplacement du piston 122 influe sur le comportement du mécanisme et donc sur celui du siège 11. En effet, au fur et à mesure que le dossier 16 bascule vers l'arrière, la pression dans le ressort pneumatique augmente et une force de rappel se crée, due à la différence de surface des faces actives du piston 122 dans les chambres 123 et 124. Si l'utilisateur relâche brusquement son effort sur le dossier, le ressort 114 plaque instantanément l'équipage mobile 115 contre la tige 135a et la valve 125 se ferme. Le dossier reste donc bloqué en position inclinée. Pour faire revenir le dossier en position avant, il suffit que l'utilisateur sollicite modérément le dossier avec son dos de façon à communiquer au dispositif une force suffisante pour maintenir la valve 125 ouverte contre l'action du ressort 114 et permettre ainsi au ressort pneumatique de s'allonger à nouveau sous l'effet de la pression qui règne dans le corps de vérin 120, la tige 121 ressortant lentement dudit corps de vérin en raison de l'effet de laminage exercé par l'orifice 133 sur le fluide passant de la chambre 124 à la chambre 123. Ceci évite donc tout retour en avant rapide du dossier susceptible de venir frapper, de façon désagréable, le dos de l'utilisateur.

Lorsque la tige 135a est déplacée pour que la creusure 143 vienne en regard de l'extrémité 130a, le ressort pneumatique est bloqué en permanence.

Le ressort pneumatique 112 peut avantageusement être remplacé par un ressort hydro-pneumatique connu en soi. Le piston et la valve sont identiques à ceux du ressort pneumatique de la figure 4, mais les chambres 123a et 124a sont remplies d'huile, c'est-à-dire d'un fluide incompressible. Un piston coulissant de façon étanche entre la face interne du corps de vérin et la tige de vérin, sépare la chambre 123a d'une autre chambre remplie d'un gaz. Le fonctionnement est comparable à ce qui est décrit plus haut avec, cette fois, une rigidité totale du dispositif, valve fermée, dans le sens de rentrée de la tige 121, dû à l'incompressibilité du fluide bloqué dans la chambre 124a.

Comme il ressort clairement des dessins, pendant tout le mouvement de basculement vers l'arrière du dossier 16 le profil convexe de celui-ci, au niveau de la région lombaire de l'utilisateur, disparaît progressivement, le mouvement ayant tendance à aligner les bandeaux 16a et 16b du dossier, voire à leur donner une certaine concavité. Ce type de déformation est celle qui correspond le mieux aux déformations naturelles de la colonne vertébrale lors du passage d'une position de travail à une position de relaxation.

La figure 3 illustre une variante dans laquelle l'avant-dernier bandeau dans le sens de la hauteur, c'est-à-dire ici le bandeau 16a, est directement articulé (articulation horizontale 22a) à l'armature dorsale 26 tandis que le dernier bandeau immédiatement supérieur (c'est-à-dire ici le bandeau 16b) est monté sur l'armature dorsale par l'intermédiaire d'un agencement à positionnement réglable en hauteur 50, comme par exemple un système de glissières blocables ou un système à crémaillère ou tout autre mécanisme analogue. Cette variante réserve la possibilité d'un réglage en hauteur de la partie supérieure de dossier.

Selon le schéma de la figure 5, on voit qu'il est possible de remplacer la biellette 38 et le moyen élastique 46 par un autre type de liaison mécanique consistant essentiellement en un maître-cylindre 60, de préférence à faible course, dont la chambre de fluide est connectée (liaison 61) à chaque ressort pneumatique ou hydro-pneumatique du mécanisme de la figure 4 et plus particulièrement à la chambre 124a de celui-ci, de sorte qu'une augmentation de pression dans le maître-cylindre 60 se répercute dans la chambre 124a pour s'opposer au basculement vers l'arrière de l'armature dorsale et par conséquent du dossier. Ce système réalise un asservissement automatique de la force nécessaire à l'ouverture de la valve en fonction du poids de l'utilisateur. Autrement dit, plus la personne qui prend place sur le siège est corpulente, plus l'effort qu'elle doit exercer sur le dossier pour le faire basculer est important.

## Revendications

1. Siège articulé comportant:
- un piètement (12) comportant une embase (24),
- une assise (14) articulée au voisinage de son bord antérieur à ladite embase,
- un dossier (16) constitué de plusieurs bandeaux (16a, 16b) agencés à des niveaux différents, le bandeau inférieur (16a) étant relié de façon articulée à l'arrière de l'assise,
- une armature dorsale (26) montée par articulation (28) à ladite embase (24),
- un mécanisme de longueur variable (34) articulé entre ladite embase (24), vers l'avant de celle-ci et ladite armature (26) en un point d'ancrage (36) situé à une distance prédéterminée (d) de ladite articulation (28) de façon que ladite armature dorsale (26) forme un levier d'actionnement dudit mécanisme de longueur variable (34), caractérisé en ce que ladite armature dorsale (26) a un profil courbe et que l'un desdits bandeaux se situant sensiblement au niveau de la région lombaire de l'utilisateur est articulé au voisinage de son bord supérieur à ladite armature dorsale (26) ou à un bandeau voisin supérieur (16b) lui-même fixé à cette armature dorsale (26) et en ce que le bandeau inférieur (16a) dudit dossier est articulé à ladite assise (14), au voisinage de son bord inférieur, par un moyen formant une articulation (18).

2. Siège articulé selon la revendication 1, caractérisé en ce que ladite armature dorsale (26) étant courbe et redressée vers le haut, la hauteur totale desdits bandeaux est telle que le profil dudit dossier (16) évolue d'une convexité à une droite ou concavité, au moins dans la zone correspondant à la région lombaire de l'utilisateur, lorsque ladite armature dorsale passe d'une position basculée avant à une position basculée arrière.

3. Siège articulé selon la revendication 1 ou 2, caractérisé en ce que les points ou zones d'articulation entre ladite armature dorsale (26) d'une part, et l'embase (24) et le mécanisme de longueur variable (34) d'autre part, sont tels que ladite armature dorsale sollicite ledit mécanisme de longueur variable dans un sens tendant à réduire la longueur de ce dernier lorsque ladite armature dorsale bascule vers l'arrière.

4. Siège articulé selon l'une des revendications 1 à 3, caractérisé en ce que ladite assise est constituée de deux parties, respectivement une partie large (14a) formant l'avant de celle-ci et articulée (30) à ladite embase au voisinage de son bord antérieur et une partie étroite (14Q) articulée par son bord antérieur au bord postérieur de ladite partie large et par son bord postérieur au bandeau inférieur (16a) dudit dossier et en ce qu'au moins une liaison mécanique (38) est montée de façon articulée entre un point d'ancrage (46) de l'assise située de préférence au voisinage de la jonction des deux parties d'assise et un point d'ancrage (42) de ladite armature dorsale telle qu'une force transmise à celle-ci, via ladite liaison mécanique par l'enfoncement de ladite embase, y engendre un couple tendant à faire basculer ladite armature dorsale vers l'arrière.

5. Siège articulé selon l'une des revendications précédentes, caractérisé en ce que l'avant-dernier bandeau (16a) dans le sens de la hauteur est articulé à ladite armature dorsale et que le dernier bandeau (16b) immédiatement supérieur est monté sur ladite armature dorsale par l'intermédiaire d'un agencement à positionnement réglable en hauteur, par exemple un système de glissières blocables, de crémaillères ou analogue.

6. Siège articulé selon l'une des revendications 1 à 4, caractérisé en ce que le dernier bandeau (16b) dans le sens de la hauteur est fixé à ladite armature dorsale et que l'avant-dernier bandeau (16a) est articulé à la partie inférieure dudit dernier bandeau.

7. Siège articulé selon l'une des revendications précédentes, caractérisé en ce que le mécanisme de longueur variable précité comporte un ressort pneumatique ou hydro-pneumatique (112), muni d'un piston mobile à l'intérieur d'un corps de vérin (120) et lié à une tige (121) dudit vérin faisant saillie axialement dudit corps de vérin, une valve agencée dans ledit piston, pour établir la communication entre deux chambres (123, 124) définies dans ledit corps de part et d'autre dudit piston et une tige d'actionnement de cette valve, logée dans un alésage axial de ladite tige de vérin et faisant saillie à l'extrémité de celle-ci, en ce que ladite tige de vérin est fixée à un équipage mobile (115) monté à l'intérieur d'un corps creux (113) abritant des moyens élastiques (114) couplés audit équipage mobile, en ce que ledit équipage mobile coopère avec des moyens de butée (135) limitant sa course axiale à l'intérieur dudit corps creux et en ce que l'extrémité de ladite tige de manoeuvre débouche dans une cavité (137) dudit équipage mobile dans laquelle est agencée une butée (135a) fixe par rapport audit corps, éventuellement réglable et/ou effaçable, placée en regard de ladite extrémité (130a) de tige de manoeuvre (130).

8. Siège articulé selon la revendication 7, caractérisé en ce que les moyens de butée précités comportent une tige transversale (135a) montée dans ledit corps creux et traversant un trou oblong (137) pratiqué dans ledit équipage mobile, les formes et dimensions de ladite tige transversale et dudit trou oblong définissant la course axiale précitée dudit équipage mobile.

9. Siège articulé selon la revendication 8, caractérisé en ce que ledit trou oblong constitue aussi la cavité précitée dans laquelle débouche ladite tige de manoeuvre et que ladite tige transversale (135s) constitue aussi la butée fixe précitée placée en regard de l'extrémité (130a) de la tige de manoeuvre.

10. Siège articulé selon l'une des revendications précédentes, caractérisé en ce que ladite armature dorsale se compose de deux montants (26a) espacés et maintenus parallèles par des moyens d'entretoisement (32) rigides et en ce que chaque montant articulé à ladite embase (24) est relié de façon articulée à un mécanisme de longueur variable (34) précité.

11. Siège articulé selon l'une des revendications 4 à 10, caractérisé en ce que ladite liaison mécanique (38) comprend au moins une biellette de longueur constante.

12. Siège articulé selon l'une des revendications 4 à 11, caractérisé en ce qu'il comporte en outre un moyen élastique (46), de préférence de raideur réglable articulé entre ladite assise, de préférence sa partie large précitée et ladite embase, de préférence au voisinage de son articulation à ladite armature dorsale.

13. Siège articulé selon l'une des revendications 4 à 10, caractérisé en ce que la liaison mécanique précitée consiste essentiellement en un maïtre-cylindre, de préférence à faible course, dont la chambre de fluide est connectée au ou à chaque ressort pneumatique ou hydro-pneumatique (12) précité de sorte qu'une augmentation de pression dans ledit maître-cylindre se répercute dans l'une des chambres de ce ou chaque ressort pour s'opposer au basculement vers l'arrière dudit support dorsal.

## Patentansprüche

1. Verstellbarer Stuhl mit:
- einem Gestell (12) mit einer Befestigungsfläche (24)
- einer Grundplatte (14), die mit ihrem vorderen Rand gelenkig mit der Befestigungsfläche verbunden ist,
- einer Rückenlehne (16), die aus mehreren Bändern (16a, 16b) besteht, die auf verschiedenen Ebenen angeordnet sind, wobei das untere Band (16a) gelenkig mit der Rückseite der Grundplatte verbunden ist,
- einem Rückenbeschlag (26), der über ein Gelenk (28) mit der Befestigungsfläche (24) verbunden ist,
- einem Mechanismus variabler Länge (34), der gelenkig zwischen der Befestigungsfläche (24) zur Vorderseite dieser und dem Beschlag (26) an einem Verankerungspunkt (36), der sich in einem vorgegebenen Abstand (d) von dem Gelenk (28) befindet, befestigt ist, so daß der Rückenbeschlag (26) ein Betätigungshebel für den Mechanismus variabler Länge (34) bildet, dadurch gekennzeichnet, daß der Rückenbeschlag (26) ein gekrümmtes Profil besitzt und daß eines der Bänder, das sich ziemlich auf der Höhe des Lendenbereichs des Benutzers befindet, gelenkig in der Nähe ihres oberen Randes mit dem Rückenbeschlag (26) oder mit einem benachbarten, höheren Band (16b), das selbst an diesen Rückenbeschlag (26) befestigt ist, befestigt ist, und daß das untere Band (16a) der Rückenlehne gelenkig mit der Grundplatte (14) in der Nähe ihres unteren Randes über eine ein Gelenk bildende Vorrichtung (18) befestigt ist.

2. Verstellbarer Stuhl nach Anspruch 1, dadurch gekennzeichnet, daß, während der Rückenbeschlag (26) gekrümmt und nach oben gerichtet ist, die Gesamthöhe der Bänder derart ist, daß das Profil der Rückenlehne (16) sich von einem konvexen zu einem geraden oder konkaven Profil entwickelt, wenigstens in der Zone, die dem Lendenbereich des Benutzers entspricht, wenn der Rückenbeschlag von einer nach vorne gekippten in eine nach hinten gekippte Stellung geht.

3. Verstellbarer Stuhl nach Anpruch 1 oder 2, dadurch gekennzeichnet, daß die Gelenkpunkte oder Zonen zwischen dem Rückenbeschlag (26) auf der einen Seite und der Befestigungsplatte (24) und dem Mechanismus mit variabler Länge (34) auf der anderen Seite derart sind, daß der Rückenbeschlag den Mechanismus mit variabler Länge in einer Richtung beansprucht, die dazu neigt, die Länge des letzteren zu verringern, wenn der Rückenbeschlag nach hinten kippt.

4. Verstellbarer Stuhl nach einem der Ansprüche 1 bis 3, dadurch gekennzeichnet, daß die Grundplatte aus zwei Teilen besteht, nämlich einem breiten Teil (14a), der die Vorderseite dieser bildet und gelenkig (30) mit dem Gestell in der Nähe seiner Vorderkante verbunden ist, und einem schmalen Teil (14b), der gelenkig mit seiner Vorderkante an der Hinterkante des breiten Teils und mit seiner Hinterkante am unteren Band (16a) der Rückenlehne befestigt ist, und daß wenigstens eine mechanische Verbindung (38) gelenkig zwischen einem Verankerungspunkt (46) der Grundplatte, die sich vorzugsweise in der Nähe der beiden Grundplattenteile befindet, und einem Verankerungspunkt (42) des Rückenbeschlags derart montiert ist, daß eine auf diese über die mechanische Verbindung durch die Einsenkung der Grundplatte übertragene Kraft ein Kräftepaar erzeugt, das dazu neigt, den Rückenbeschlag nach hinten zu kippen.

5. Verstellbarer Stuhl nach einem der vorhergehenden Ansprüche, dadurch gekennzeichnet, daß das vorletzte Band (16a) in Richtung der Höhe gelenkig mit dem Rückenbeschlag verbunden ist und daß das letzte Band (16b) unmittelbar darüber mit dem Rückenbeschlag über eine Vorrichtung zur regelbaren Höheneinstellung, zum Beispiel einem System blockierbarer Gleitschienen, Zahnräder oder analogen, verbunden ist.

6. Verstellbarer Stuhl nach einem der vorhergehenden Ansprüche, dadurch gekennzeichnet, daß das letzte Band (16b) in Richtung der Höhe an dem Rückenbeschlag befestigt ist und daß das vorletzte Band (16a) gelenkig mit dem unteren Teil des letzten Bandes verbunden ist.

7. Verstellbarer Stuhl nach einem der vorhergehenden Ansprüche, dadurch gekennzeichnet, daß der oben erwähnte Mechanismus mit variabler Länge eine pneumatische oder hydro-pneumatische Feder (112), die mit einem beweglichen Kolben innerhalb eines Zylinderkörpers (120) versehen ist und mit einem Schaft des Zylinders verbunden ist, der axial aus dem Zylinderkörper hervortritt, ein in dem Kolben angeordnetes Ventil zum Herstellen der Verbindung zwischen zwei in dem Körper auf der einen und der anderen Seite des Kolbens gebildeten Kammer (123, 124) und ein Bedienungsschaft für dieses Ventil umfaßt, der sich in einer axialen Bohrung des Zylinderschafts befindet und an dessen Ende vortritt; daß der Zylinderschaft an einem beweglichen Organ (115) befestigt ist, das im Innern eines Hohlkörpers (113) montiert ist, der elastische Vorrichtungen (114), die mit dem beweglichen Organ verbunden sind, birgt; daß das bewegliche Organ mit Anschlagsvorrichtungen (135) zusammenwirkt, die seine axiale Bewegung im Innern des Hohlkörpers begrenzen; und daß das Ende des Bedienungsschafts in einem Hohlraum (137) des beweglichen Organs mündet, in dem ein hinsichtlich des Körpers fester Anschlag (135a), der eventuell einstellbar und/oder aufhebbar ist, angeordnet ist, der sich gegenüber dem Ende (130a) des Bedienungshebels (130) befindet.

8. Verstellbarer Stuhl nach Anspruch 7, dadurch gekennzeichnet, daß die oben genannten Anschlagsvorrichtungen einen transversalen Schaft (135a) umfassen, der in den Hohlkörper montiert ist und ein längliches, in das bewegliche Organ gearbeitetes Loch (137) durchquert, wobei die Formen und Ausmaße des transversalen Schafts und des länglichen Lochs die oben erwähnte, axiale Bewegung des beweglichen Organs bestimmen.

9. Verstellbarer Stuhl nach Anspruch 8, dadurch gekennzeichnet, daß das längliche Loch außerdem den oben erwähnten Hohlraum bildet, in dem der Bedienungsschaft mündet, und daß der transversale Schaft (135a) ebenfalls den oben erwähnten, gegenüber dem Ende (130a) des Bedienungshebels angeordneten, festen Anschlag bildet.

10. Verstellbarer Stuhl nach einem der vorhergehenden Ansprüche, dadurch gekennzeichnet, daß sich der Rückenbeschlag aus zwei Stützen (26a) zusammensetzt, die voneinander getrennt sind und von steifen Verstrebungsvorrichtungen (32) parallel gehalten werden, und daß jede mit der Befestigungsfläche (24) gelenkig verbundene Stütze gelenkig mit einem oben erwähnten Mechanismus von variabler Länge (34) verbunden ist.

11. Verstellbarer Stuhl nach einem der Ansprüche 4 bis 10, dadurch gekennzeichnet, daß die mechanische Verbindung (38) wenigstens einen Schwingarm konstanter Länge umfaßt.

12. Verstellbarer Stuhl nach einem der Ansprüche 4 bis 11, dadurch gekennzeichnet, daß er außerdem eine elastische Vorrichtung (46) umfaßt, vorzugsweise von einstellbarer Härte zwischen der Grundplatte, vorzugsweise ihrem oben erwähnten, breiten Teil, und der Befestigungsfläche, vorzugsweise in der Nähe ihrer gelenkigen Verbindung mit dem Rückenbeschlag, gelenkig verbunden.

13. Verstellbarer Stuhl nach einem der Ansprüche 4 bis 10, dadurch gekennzeichnet, daß die oben erwähnte mechanische Verbindung im wesentlichen aus einem Hauptzylinder vorzugsweise mit kurzem Hub besteht, dessen Flüssigkeitskammer mit dem oder mit jeder oben erwähnten pneumatischen oder hydro-pneumatischen Feder (12) derart verbunden ist, daß eine Druckzunahme in dem Hauptzylinder sich in einer der Kammern des oder der Federn reflektiert, um sich dem Nach-Hinten-Schaukeln der Rückenlehne entgegenzustellen.

## Claims

1. A jointed chair comprising:
- an underframe (12) comprising a base (24),
- a seat portion (14) jointed in the vicinity of its forward edge to the said base,
- a back portion (16) made up of several strips (16a, 16b) disposed at different levels, the lower strip (16a) being connected in a jointed fashion to the rear of the seat portion,
- a back support (26) mounted in a jointed fashion (28) on the said base (24),
- a variable-length mechanism (34) jointed between the said base (24) towards the front of the latter, and the said support (26) at an anchoring point (36) located at a predetermined distance (d) from the said joint (28) so that the said back support (26) forms an activating lever for the said variable-length mechanism (34),
characterised in that the said back support (26) has a curved contour, and that one of the said strips, located substantially at the level of the user's lumbar region, is jointed in the vicinity of its upper edge to the said back support (26) or to an adjacent upper strip (16b) which is itself fixed to said back support (26), and in that the lower strip (16a) of the said back is jointed to the said seat portion (14) in the vicinity of its lower edge, by a means forming a joint (18).

2. A jointed chair according to claim 1, characterised in that the said back support (26) being curved and raised upwards, the total height of the said strips is such that the shape of said back (16) graduates from a convex to a rectilinear or to a concave shape, at least in the zone corresponding to the user's lumbar area, when the said back support shifts from a forward-pivoted position to a backward-pivoted position..

3. A jointed chair according to claim 1 or 2, characterised in that the points or areas of articulation between the said back support (26) on the one hand and the base (24) and the variable-length mechanism (34) on the other hand, are such that the said back support urges the said variable-length mechanism in a direction tending to reduce the length of the latter when the said back support pivots backwards.

4. A jointed chair according to one of claims 1 to 3, characterised in that the said seat portion is made up of two sections, respectively a wide section (14a) forming the forward portion of the latter and jointed (30) to the said base in the vicinity of its forward edge and a narrow portion (14b) jointed by its forward edge to the rear edge of the said wide section, and by its rear edge to the lower strip (16a) of the said back, and in that at least one mechanical connection (38) is mounted in a jointed fashion between an anchoring point (46) of the seat, located preferably in the vicinity of the junction of the two sections of the seat portion and an anchoring point (42) of the said back support, so that a force transmitted to the latter via the said mechanical connection by means of thrusting in the said base, causes at that point a mechanical couple which tends to cause the said back support to pivot towards the rear.

5. A jointed chair according to one of the foregoing claims, characterised in that the penultimate strip (16a) from the top is jointed to the said back support and that the last strip (16b) immediately above is mounted on the said back support via an arrangement with adjustable vertical positioning, for example a system of lockable slides, racks or the like.

6. A jointed chair according to one of claims 1 to 4, characterised in that the last strip (16b) from the top is fixed to the said back support, and that the penultimate strip (16a) is jointed to the lower portion of the said last strip.

7. A jointed chair according to one of the foregoing claims, characterised in that the aforementioned variable-length mechanism comprises a pneumatic or hydropneumatic spring (112), equipped with a piston movable in the interior of a jack body (120) and connected top a stem (121) of the said jack, projecting axially from the said jack body, a valve being located in the said piston in order to establish connection between two chambers (123, 124) defined in the said body on either side of the said piston, and an activating rod for this valve being housed in an axial bore of the said jack rod and projecting at the end of the latter, in that the said jack rod is fixed to a movable assembly (115) mounted in the interior of a hollow body (113) housing resilient means (114) coupled to the said movable assembly, in that the said movable assembly cooperates with stop means (135) limiting its axial path within the said hollow body, and in that the end of the said operating rod opens into a cavity (137) of the said movable assembly in which there is arranged a stop (135a) which is fixed relative to the said body, optionally adjustable and/or removable, placed opposite the said end (130a) of the operating rod (130).

8. A jointed chair according to claim 7, characterised in that the aforementioned stop means comprise a transverse rod (135a) mounted in the said hollow body and passing through an oblong hole (137) made in the said movable assembly, the shapes and dimensions of the said transverse rod and of the said oblong hole defining the aforesaid axial path of the said movable assembly.

9. A jointed chair according to claim 8, characterised in that the said oblong hole also constitutes the aforesaid cavity into which the said operating rod is inserted, and that the said transverse rod (135a) constitutes also the aforesaid fixed stop placed opposite the end (130a) of the operating rod.

10. A jointed chair according to one of the foregoing claims, characterised in that the said back support is composed of two uprights (26a) spaced apart and kept parallel by rigid bracing means (32), and in that each upright, jointed to the said base (14), is connected in a jointed fashion to an aforesaid variable-length mechanism (34).

11. A jointed chair according to one of claims 4 to 10, characterised in that the said mechanical connection (38) comprises at least one connecting rod of constant length.

12. A jointed chair according to one of claims 4 to 11, characterised in that it furthermore comprises an elastic means (46), preferably with an adjustable degree of stiffness, jointed between the said seat portion, preferably its aforesaid wide section, and the said base, preferably in the vicinity of its joint with the said back support.

13. A jointed chair according to one of claims 4 to 10, characterised in that the aforesaid mechanical connection consists substantially of a master cylinder, preferably with a short path of travel, whose fluid chamber is connected to the, or to each aforesaid pneumatic or hydropneumatic spring (12), so that an increase in pressure in the said master cylinder is reflected in one of the chambers of this or of each spring, opposing the rearward pivoting of the said back support.
